# EUROPÄISCHE PATENTSCHRIFT

(11) **EP 0 281 828 B1**
(45) Veröffentlichungstag und Bekanntmachung des Hinweises auf die Patenterteilung: **12.08.1992**
(21) Anmeldenummer: 88102551.4
(22) Anmeldetag: 22.02.1988
(51) Int. Cl.: A45D 19/06, A45D 7/04

(54) **Vorrichtung zum Behandeln von Haar mittels einer Flüssigkeit in einem Umwälzverfahren**
Device for treating the hair with a liquid in closed-circulation process
Dispositif de traitement des cheveux avec un liquide dans un procédé à circulation fermée

(30) Priorität: 12.03.1987 DE 3708009
(43) Veröffentlichungstag der Anmeldung: 14.09.1988
(73) Patentinhaber: Wella Aktiengesellschaft, 64295 Darmstadt (DE)
(72) Erfinder: Hildebrandt, Bodo, D-6086 Riedstadt (DE)

(56) Entgegenhaltungen:
- DE-A- 2 937 493
- DE-B- 2 342 351
- DE-C- 1 020 162
- DE-U- 8 532 878
- US-A- 2 033 812
- US-A- 4 015 618

## Beschreibung

Die Erfindung betrifft eine Vorrichtung gemäß dem Oberbegriff des Anspruchs 1.

Eine derartige Vorrichtung ist zum Beispiel aus der DE-U-85 32 878 bekannt. Für den Betrieb dieser Vorrichtung ist ein Handschalter vorgesehen, mit dem der Elektromotor für die Umwälzpumpe ein-oder ausgeschaltet werden kann. Ein optimales Behandlungsergebis ist nur zu erzielen, wenn die erforderliche Behandlungszeit nicht unterschritten wird, z. B bei der Fixierbehandlung von dauerwellflüssigkeitsbehandeltem Haar. Dies ist nur dadurch gewährleistet, daß der Anwender einer solchen Vorrichtung zusätzlich eine separate Stoppuhr bedienen und ablesen muß, um dann danach die Vorrichtung manuell auszuschalten.

Der Erfindung liegt die Aufgabe zugrunde, eine Vorrichtung gemäß dem Oberbegriff des Anspruchs 1 zu schaffen, bei der die erforderliche Behandlungsdauer automatisch gesteuert wird.

Diese Aufgabe wird erfindungsgemäß gemäß dem kennzeichnenden Teil des Anspruchs 1 gelöst.

Vorzugsweise ist der Behandlungsendesignalgeber in oder an der Umwälzpumpeinheit angeordnet.

Die Erfindung macht die sich verändernde elektrische Leitfähigkeit oder den pH-Wert der Fixierbehandlungsflüssigkeit zu Nutze, denn es ist davon auszugehen, daß die Fixierbehandlung dann als abgeschlossen anzusehen ist, wenn die elektrische Leitfähigkeit bzw. der pH-Wert der Fixierflüssigkeit sich nicht mehr wesentlich verändert. Hierzu ist ein Leitfähigkeitssensor bzw. ein pH-Meßwertaufnehmer vorgesehen, der die behandlungsdauerbestimmende Einrichtung in Abhängigkeit einer sich nicht mehr wesentlich verändernden elektrischen Leitfähigkeit oder Behandlungsflüssigkeit steuert. Es können auch zusätzliche, geeignete Stoffe (Salze) vorgesehen werden, die eine ausgeprägtere Leitfähigkeits- bzw. pH-Charakteristik aufweisen, um gegebenenfalls das erfindungsgemäße Meßverfahren zu optimieren.

Vorzugsweise ist der Leitfähigkeitssensor bzw. der pH-Meßwertaufnehmer in der Umwälzpumpeinheit im Umwälzkreislauf integriert, z. B. in Form eines Schlauchzwischenstücks.

In Verbindung mit dem Leitfähigkeitssensor oder dem pH-Meßwertaufnehmer hat sich ein solches Meßverfahren bewährt, wobei zur Bestimmung des Behandlungsendes eine Meßeinrichtung vorgesehen ist, die nach Behandlungsbeginn in gleichbleibenden Intervallen Meßwerte bildet und jeweils zwei nebeneinander liegende Meßwerte laufend vergleicht, wobei bei einem vorgegebenen Differenzwert die Einrichtung zum Ausschalten angesteuert wird.

Für eine noch höhere Meßgenauigkeit ist vorgesehen, daß die Meßeinrichtung in gleichbleibenden Meßintervallen Durchschnittswerte aus einer vorgegebenen Anzahl von Meßwerten bildet und diese mit dem nachfolgenden Durchschnittswert vergleicht, wobei bei einem vorgegebenen Differenzwert die Einrichtung angesteuert wird. Dieses Meßverfahren hat den Vorteil, daß ein Fehlwert nicht gleich zum Betriebsende der Vorrichtung führt, sondern sich durch gebildete Durchschnittswerte kaum auswirkt. Für eine noch höhere Meßsicherheit kann vorgesehen werden, daß ein vorgegebener Differenzwert von Durchschnittswerten nochmal bestätigt werden muß, um erst dann den Behandlungsvorgang zu beenden.

Die Erfindung wird anhand folgender Figuren näher beschrieben.

Es zeigt:
- Fig. 1: eine Vorrichtung in einer Schnittdarstellung mit einer in einem Spülbecken befindlichen Umwälzpumpeinheit;
- Fig 2: eine Draufsicht auf die Umwälzpumpeinheit mit Bedienungselementen und Anzeigen;
- Fig. 3: ein Blockschaltbild zur automatischen Steuerung der Vorrichtung;
- Fig. 4: in einer Axialschnittdarstellung einen Leitfähigkeitssensor;
- Fig. 5: einen Schnitt A - Aʹ durch den Leitfähigkeitssensor gemäß Fig. 4;
- Fig. 6: ein Meßdiagramm für ein Automatikprogramm der Vorrichtung;
- Fig. 7: ein Meßschaltbild zum Erfassen von Spannungswerten in Abhängigkeit von Flüssigkeitsleitwerten.

Fig. 1 zeigt eine Vorrichtung 1 in einer Arbeitsstellung, wobei eine Umwälzpumpeinheit 2 über einen Fuß 3 mit einem Stopfen 4 mit einer Abflußöffnung 5 eines Spülbeckens 6 verbunden ist. Die Umwälzpumpeinheit 2 weist eine durch einen Elektromotor 7 angetriebene Pumpe 8 auf, wobei der Elektromotor 7 von Akkumulatoren 9 versorgt wird. Unterhalb der Pumpe 8 befindet sich eine Ansaugöffnung 10, der ein Filter 11 vorgesetzt ist. Ein Ausgangskanal 12 der Pumpe 8 ist mit einem Schlauch 13 verbunden, der andererseits einen Schlauchanschluß 14 verbindet. In diesem Schlauch 13 ist ein Leitfähigkeitssensor 16 oder pH-Meßwertaufnehmer 16 A eingefügt. Im oberen Bereich der Umwälzpumpeinheit 2 sind im Innern ein Behandlungsbeginnschalter 18, eine Meß- und Steuereinrichtung 19 und eine behandlungsdauerbestimmende Einrichtung 20 angeordnet. Auf dem Bedienfeld 21 der Umwälzpumpeinheit 2 ist eine akustische oder/und optische Anzeige 22 angeordnet. Die Umwälzpumpeinheit 2 steht mit der Ansaugöffnung 10 der Pumpe 8 in Kontakt mit einer Flüssigkeit 23, die zum Behandeln von Haar in einem Umwälzverfahren dient, wobei eine Austrittsöffnung 24 mit einem Schlauch 13ʹ verbunden ist, der an seinem anderen Ende mit einem nicht dargestellten Brausekopf verbunden ist.

Eine Draufsicht auf die Umwälzpumpeinheit 2 mit dem Bedienfeld 21 zeigt die Fig. 2. Das Bedienfeld 21 ist hierbei mit mehreren Behandlungsbeginnschaltern 18, 18ʹ, 18ʺ versehen und weist einen Ausschalter 26 bzw. einen Stoppschalter 26ʹ auf. Nebst einer Behandlungsendeanzeige 22 ist eine Ladezustandsanzeige 32 für die Akkumulatoren 9 vorgesehen. Durch den Schalter 18, 18ʹ, 18ʺ wird über die behandlungsdauerbestimmende Einrichtung 20 die Vorrichtung 1 mittels Einschaltens des Elektromotors 7 in Betrieb gesetzt. Nach Ablauf der vorgegebenen Behandlungszeit schaltet die Einrichtung 20 den Motor 7 wieder aus. Während der Behandlung kann bei Gefahr mit dem Stoppschalter 26ʹ die Vorrichtung 1 ausgeschaltet werden.

Fig. 3 zeigt ein Blockschaltbild für eine automatisch ablaufende Behandlungsdauer mittels verschiedener Sensoren 16, 16 A, 17. Hierzu ist eine Meß- und Steuereinrichtung 19 vorgesehen, die mit einem Leitfähigkeitssensor 16 oder einem pH-Meßwertaufnehmer 16 eingangsmäßig verbunden ist. Ausgangsseitig ist die Meß- und Steuereinrichtung 19 mit einer behandlungsdauerbestimmenden Einrichtung 20 verbunden, die den Elektromotor 7 für die Pumpe 8 steuert. Nach Betätigung des Behandlungsbeginnschalters 18, 18ʹ, 18ʺ wird die Meß- und Steuereinrichtung 19 aktiviert und schaltet den Elektromotor 7 ein. Der Leitfähigkeitssensor 16 dient zur Erfassung eines Leitfähigkeitszustandes der Umwälzflüssigkeit 23, wobei dann die Fixierbehandlung als beendet angesehen werden kann, wenn die gemessenen Leitfähigkeitswerte bzw. pH-Werte sich nicht mehr wesentlich ändern, wozu dann der Elektromotor 7 über die Einrichtung 25 ausgeschaltet wird. Es können noch weitere Behandlungsbeginnschalter vorgesehen werden für verschiedene Haarqualitäten bzw. -quantitäten, um damit eine entsprechend automatisch angepaßte Behandlungsdauer zu erreichen.

In der Fig 4 ist einem Axialschnitt ein Leitfähigkeitssensor 16 dargestellt, der mit zwei gegenüberliegenden Elektroden 27, 27ʹ versehen ist. Der Pfeil 28 zeigt den Durchfluß der Flüssigkeit 23 an. Der Leitfähigkeitssensor 16 weist beiderseits Schlauchanschlüsse 29, 29ʹ auf, womit dieser in einen Schlauch 13 eingefügt werden kann.

In der Fig. 5 ist in einem Schnitt A - Aʹ gemäß Fig. 4 der Leitfähigkeitssensor 16 dargestellt. Die Elektroden 27, 27ʹ sind mit elektrischen Anschlüssen 30, 30ʹ versehen und führen zu der Meß- und Steuereinrichtung 19.

Ein Meßdiagramm zum Bestimmen des automatischen Behandlungsendes ist in der Fig. 6 dargestellt. Hierbei sind die Leitfähigkeitswerte bzw. pH-Werte in proportionale Spannungswerte umgesetzt. Nach Betätigung des Behandlungsbeginnschalters 18 im Zeitpunkt t₀ beginnt der Behandlungsvorgang. In gleichbleibenden Zeitabständen wird zum Zeitpunkt t₁ eine Spannung U₁, zum Zeitpunkt t₂ eine Spannung U₂ usw. gemessen. Bei Erreichen eines vorgegebenen Spannungsdifferenzwertes Uₙ₋₁ - Uₙ wird bei einem Fixiervorgang die Behandlung zum Zeitpunkt tₙ beendet. Zwecks einer höheren Meßsicherheit könnte vorgesehen werden, daß ein vorgegebener Differenzwert noch einmal bestätigt werden muß (hier zum Zeitpunkt tₙ₊₁).

In der Fig. 7 ist eine entsprechende Meßschaltung zur Umsetzung von Leitfähigkeitswerten in Spannungswerten dargestellt. In Reihe wird der Leitfähigkeitssensor 16 und Meßwiderstand 31 mit einer Versorgungsspannung U_{B} versorgt. Die am Meßwiderstand 31 abgegriffene Spannung Uₐ wird der Meß- und Steuereinrichtung 19 zur weiteren Verarbeitung zugeführt.

## Patentansprüche

1. Vorrichtung (1) zum Behandeln von Haar mittels einer Flüssigkeit (23) in einem Umwälzverfahren mittels einer durch einen Elektromotor (7) angetriebenen Umwälzpumpe (8), **gekennzeichnet durch** eine behandlungsdauerbestimmende Einrichtung (20), die von mindestens einem Behandlungsbeginnschalter (18, 18ʹ, 18ʺ) angesteuert wird,
daß die Einrichtung (20) derart mit dem Elektromotor (7) verbunden ist, daß zum Behandlungsende der Elektromotor (7) ausgeschaltet wird,
wobei über einen Leitfähigkeitssensor (16) oder pH-Meßwertaufnehmer (16 A) die Einrichtung (20) in Abhängigkeit einer sich nicht mehr wesentlich verändernden elektrischen Leitfähigkeit bzw. pH-Werts der Behandlungsflüssigkeit (23) gesteuert wird.

2. Vorrichtung nach Anspruch 1, **dadurch gekennzeichnet,** daß der Leitfähigkeitssensor (16) bzw. der pH-Meßwertaufnehmer (16 A) in einer der Umwälzpumpeinheit (2) im Umwälzkreislauf angeordnet ist.

3. Vorrichung nach den Ansprüchen 1 und 2, **dadurch gekennzeichnet,** daß zur Bestimmung des Behandlungsendes eine Meß- und Steuereinrichtung (19) vorgesehen ist, die nach Behandlungsbeginn (t₀) in gleichbleibenden Intervallen (t₁ ... tₙ) Meßwerte (U₁ ... Uₙ) bildet und jeweils zwei nebeneinanderliegende Meßwerte (U₁ ... Uₙ) laufend vergleicht, wobei bei einem vorgegebenen Differenzwert (Uₙ₋₁ - Uₙ) die Einrichtung (20ʺ) angesteuert wird.

4. Vorrichtung nach den Ansprüchen 1 und 2, **dadurch gekennzeichnet,** daß zur Bestimmung des Behandlungsendes eine Meß- und Steuereinrichtung (19) vorgesehen ist, die nach Behandlungsbegnn in gleichbleibenden Meßintervallen (t₁ ... tₙ) Durchschnittswerte aus einer vorgegebenen Anzahl von Meßwerten (U₁ ... Uₙ) bildet und diese mit dem nachfolgenden Durchschnittswert vergleicht, wobei bei Erreichen mindestens eines vorgegebenen Differenzwertes (Uₙ₋₁ - Uₙ) die Einrichtung (20ʺ) angesteuert wird.

5. Vorrichtung nach mindestens einem der vorangegangenen Ansprüche, **dadurch gekennzeichnet,** daß die Einrichtung (20) in oder an der Umwälzpumpeinheit (2) angeordnet ist.

6. Vorrichtung nach mindestens einem der vorangegangenen Ansprüche, **dadurch gekennzeichnet,** daß die Einrichtung (20) mit einer das Behandlungsende anzeigenden akustischen oder/und optischen Anzeige (22) gekoppelt ist.

7. Vorrichtung nach mindestens einem der Ansprüche 1 bis 6, **dadurch gekennzeichnet,** daß gegebenenfalls zur Optimierung der Meßgenauigkeit die Behandlungsflüssigkeit (23) mit einem zusätzlichen Stoff (Salz) zur Erhöhung der Leitfähigkeits- bzw. pH-Charakteristik versehen ist.

## Claims

1. A device (1) for treating hair with a liquid (23) in a circulation process by means of a circulation pump (8) driven by an electric motor (7), characterised by a device (20) which determines the duration of the treatment and which is actuated by at least one treatment starting switch (18, 18', 18"),
in that the device (20) is connected to the electric motor (7) in such a manner that the electric motor (7) is switched off towards the end of the treatment,
the device (20) being controlled via a conductivity sensor (16) or pH transducer (16 A) in dependence on an electrical conductivity and/or pH value of the treatment liquid (23), these values no longer varying substantially.

2. A device according to Claim 1, characterised in that the conductivity sensor (16) and/or the pH transducer (16 A) is arranged in a circulation pump unit (2) in the circulation circuit.

3. A device according to Claims 1 and 2, characterised in that, in order to determine the end of the treatment, a measuring and controlling device (19) is provided which, after the start of treatment (t₀), forms measured values (U₁ ... Uₙ) at regular intervals (t₁ ... tₙ) and, in each case, continuously compares two adjacent measured values (U₁ ... Uₙ), the device (20") being actuated at a preset differential value (Uₙ₋₁ - Uₙ).

4. A device according to Claims 1 and 2, characterised in that, in order to determine the end of the treatment, a measuring and controlling device (19) is provided which, after the start of the treatment, forms average values from a preset number of measured values (U₁ ... Uₙ) at regular measuring intervals (t₁ ... tₙ) and compares these with the following average value, the device (20") being actuated as soon as at least one preset differential value (Uₙ₋₁ - Uₙ) has been reached.

5. A device according to at least one of the preceding Claims, characterised in that the device (20) is arranged in or on the circulation pump unit (2).

6. A device according to at least one of the preceding Claims, characterised in that the device (20) is coupled with an acoustic and/or optical indicator (22) indicating the end of the treatment.

7. A device according to at least one of Claims 1 to 6, characterised in that, where appropriate, in order to optimise the measuring accuracy, the treatment liquid (23) is provided with an additional substance (salt) in order to increase the conductivity and/or pH characteristic.

## Revendications

1. Dispositif (1) de traitement des cheveux avec un liquide (23) dans un procédé à circulation fermée, au moyen d'une pompe de circulation (8) entraînée par un moteur électrique (7), caractérisé par un dispositif (20) qui détermine la durée du traitement et est commandé par au moins un contacteur de début de traitement (18,18',18"),
en ce que le dispositif (20) est relié au moteur électrique (7), de telle façon que ce dernier est mis hors circuit à la fin du traitement,
le dispositif (20) étant commandé par l'intermédiaire d'un capteur de conductivité (16) ou d'un capteur de pH (16A), en fonction d'une conductibilité électrique, ou d'une valeur de pH qui ne varie plus de façon notable, du liquide de traitement (23).

2. Dispositif selon la revendication 1, caractérisé en ce que le capteur conductivité (16), ou le capteur de pH (16 A), est disposé dans un ensemble de pompe de circulation (2) situé dans le circuit de circulation.

3. Dispositif selon les revendications 1 et 2, caractérisé en ce que, pour déterminer la fin du traitement, est prévu un dispositif de mesure et de commande (19), qui forme, après le début du traitement (t₀), à intervalles restant réguliers (t₁...tₙ), des valeurs de mesure (U₂...Uₙ) et compare de façon permanente deux valeurs de mesure (U₁...Uₙ) successives, le dispositif (20") étant commandé dans le cas d'apparition d'une valeur de différence (Uₙ₋₁...Uₙ) prédéterminée.

4. Dispositif selon les revendications 1 et 2, caractérisé en ce que, pour déterminer la fin du traitement, est prévu un dispositif de mesure et de commande (19), qui forme, après le début du traitement, à intervalles restant réguliers (t₁...tₙ) des valeurs moyennes à partir d'un nombre prédéterminé de valeurs de mesure (U₁...Uₙ) et compare ces valeurs moyennes à la valeur moyenne qui suit, le dispositif (20") étant commandé dans le cas où l'on atteint au moins une valeur de différence (Uₙ₋₁...Uₙ) prédéterminée.

5. Dispositif selon l'une au moins des revendications précédentes, caractérisé en ce que le dispositif (20) est disposé dans ou sur l'ensemble de pompe de circulation (2).

6. Dispositif sel on l'une au moins des revendications précédentes, caractérisé en ce que le dispositif (20) est couplé à un indicateur (22) acoustique et/ou optique, indiquant la fin du traitement.

7. Dispositif selon l'une au moins des revendications 1 à 6, caractérisé en ce que, le cas échéant, pour optimiser la précision de mesure, la liquide de traitement (23) est doté d'une substance supplémentaire (sel) en vue d'augmenter la conductibilité, ou la valeur du pH.
